# EUROPÄISCHE PATENTSCHRIFT

(11) **EP 2 815 196 B1**
(45) Veröffentlichungstag und Bekanntmachung des Hinweises auf die Patenterteilung: **06.04.2016**
(21) Anmeldenummer: 13709038.7
(22) Anmeldetag: 15.02.2013
(51) Int. Cl.: F28D 7/00, F28D 7/02, F28D 7/08

(54) **WÄRMETAUSCHER FÜR EINE HEIZUNGSANLAGE ODER EIN WÄRMEVERSORGUNGSSYSTEM**
HEAT EXCHANGER FOR A HEATING SYSTEM OR A HEAT SUPPLY SYSTEM
ÉCHANGEUR DE CHALEUR POUR UNE INSTALLATION DE CHAUFFAGE OU UN SYSTÈME DE FOURNITURE DE CHALEUR

(30) Priorität: 17.02.2012 DE 102012101276
(43) Veröffentlichungstag der Anmeldung: 24.12.2014
(73) Patentinhaber: AZ - Pokorny Trade S.r.o., 671 73 Tulesice (CZ)
(72) Erfinder: CHYTIL, Lubor, 742 66 Stramberk (CZ)
(74) Vertreter: Thomas, Matthias
(86) Internationale Anmeldenummer: PCT/EP2013/000450
(87) Internationale Veröffentlichungsnummer: WO 2013/120621

(56) Entgegenhaltungen:
- WO-A1-2007/014618
- DE-A1- 3 519 315
- US-A- 2 003 579
- US-A1- 2011 289 905

## Beschreibung

Die Erfindung betrifft eine Verwendung eines Wärmetauschers als Wärmesenke für eine Heizungsanlage oder ein Wärmeversorgungssyste gemäß dem, Oberbegriff des Patentanspruchs 1. Ein derartiger Wärmatauscher ist zum Beispiel aus der DE 3 519 315 A1 bekannt.

In Heizungsanlagen oder Wärmeversorgungssystemen wird häufig auf erneuerbare Energiequellen zurückgegriffen. Deshalb besteht oft die Notwendigkeit, aus den mit unterschiedlichen Parametern hinsichtlich Menge und Medientemperatur ankommenden Medien ein an die Bedingungen angeschlossener Verbraucher angepasstes Medium bereitzustellen. Die verschiedenen Wärmequellen können zum Beispiel konventionelle Heizkessel, thermische Solarkollektoren, Erdwärmesonden oder ähnliches sein.

Für diese Aufgabe werden gewöhnlich Wärmesenken eingesetzt und mit Hilfe von getrennten Leitungskreisen eine Wärmeübertragung zwischen den Medien erreicht. Die allgemeine Aufgabenstellung für diesen Einsatzfall ist dabei, dass aus ankommenden Wärmemengen in möglichst kurzer Zeit ein aufgeheiztes Heizmedium erzeugt wird, das hinsichtlich Medientemperatur und Menge den Anforderungen entspricht.

Seit langem ist bekannt, dass auf der Seite der Energiegewinnung deutliche Unterschiede bei den Medienparametern bestehen. So liefern konventionelle Heizkessel Medien mit Temperaturen von 40° C und mehr. Solarthermische Kollektoren benötigen einen eigenen Medienkreislauf. Erdwärmesonden liefern Medien mit Temperaturen zwischen 30° C und mehr als 100° C. Auf der Verbraucherseite kann ein Heizungskreis Temperaturen zwischen 35° C und 80° C verlangen, während Brauchwasser mit Temperaturen von mehr als 55° C bereitgestellt werden muss.

Es kommt hinzu, dass bestimmte Leitungskreise von anderen Leitungskreisen getrennt bleiben müssen. So enthält beispielsweise der Leitungskreis eines thermischen Solarkollektors ein frostsicheres Medium, während das im Leitungskreis eines Heizkessels nicht nötig ist. Verbraucherseitig bestehen gleichfalls Unterschiede zwischen einem Leitungskreis für Heizungszwecke und einem Leitungskreis für Brauchwasser, der Trinkwasserqualität haben und deshalb mit Frischwasser gespeist werden muss.

Da ein Zusammenführen der unterschiedlichen Medien mit den ebenso unterschiedlichen Wärmeinhalten nicht möglich und ebenso eine direkte Weiterleitung bestimmter Medien in angeschlossene Heizungssysteme ausgeschlossen ist, werden in Wärmeversorgungssystemen die primären Energiequellen in einer so genannten Wärmesenke zusammengefasst und in dieser ein Wärmeaustausch von den primären Medien in ein sekundäres Medium ausgeführt. Für den Ausgleich stark variierender Wärmemengen wird sekundärseitig ein größeres Flüssigkeitsvolumen vorgesehen.

Die oben beschriebenen Aufgaben hat ein Wärmetauscher als zentrales Element zu leisten.

Dafür könnte beispielsweise ein Röhrenwärmetauscher in Betracht kommen. Bekannte Wärmetauscher dieser Art, wie beispielsweise der in DE 36 41 139 C2 beschriebene, sind jedoch wegen ihrer Trägheit nicht geeignet.

Bei einer Bauart eines Rohrbündelwärmetauschers gemäß DE 35 19 315 A1 lässt sich das Volumenverhältnis so gestalten, dass kein unnötiges Speichervolumen in einem solchen Wärmetauscher auftritt und im Übrigen die Separatorfläche durch Verwendung von Wellrohren vergrößert ist. Diese Art eines Luft-Wasser-Wärmetauschers ist nicht für einen Einsatz als Wärmesenke in Wärmeversorgungssystemen geeignet, da er für die Rückgewinnung von Wärmemengen aus Abgasen eines Heizkessels dessen Abgasrohr umschließt und nicht für einen Betrieb mit zwei flüssigen Medien ausgelegt ist.

Diese Aufgaben lassen sich mit einem hoch effektiven Plattenwärmetauscher lösen. Jedoch haben diese aufgrund ihrer Bauart in Wärmeversorgungssystemen erhebliche Nachteile. So besteht in Gebieten mit einem Trinkwasseraufkommen mit großer Härte die Notwendigkeit, die Betriebsmedien der Wärmeversorgungsanlage mit chemisch- physikalischen Methoden aufzubreiten. Letztlich ist dies auch notwendig bei nur geringen Nachfüllmengen.

Erfolgt keine Aufbereitung des Mediums, setzt sich innerhalb kurzer Zeiträume der Wärmetauscher zu und verliert dabei erheblich an Wirkungsgrad, Durchsatz und Dynamik.

Nicht zu vermeiden ist bei Plattenwärmetauschern die Verkalkung in dem der Brauchwasserversorgung dienenden Abschnitt, der ständig mit Frischwasser befüllt wird. Eine chemische Reinigung zugesetzter Plattenwärmetauscher führt letztlich zur Materialschädigung und damit zu einer verkürzten Lebensdauer desselben. Aus den vorgenannten Gründen werden Plattenwärmetauscher in Wärmeversorgungsanlagen nur selten eingesetzt.

Um die bei Plattenwärmetauschern geschilderten Probleme zu vermeiden, werden in Wärmeversorgungssystemen so genannte Kombispeicher mit einem großen Behälter und einer darin angeordneten Rohrschlange ausgeführt. Diese haben ein vergleichsweise großes Speichervolumen bei einer zugleich kleinen Separatorfläche des Wärmetauschers. Bedingt durch im Kombispeicher zwangsläufig entstehende Wärmeschichtungen ergibt sich in diesen ein Temperaturgefälle von oben nach unten.

Wird in einem solchen Kombispeicher das Gleichgewicht durch Entnahme von Wärmemengen gestört, erfolgt dies naturgemäß über im Kombispeicher oben angeordnete Entnahmemöglichkeiten, wodurch im oberen Bereich des Kombispeichers eine deutliche Abkühlung eintritt. Das abgekühlte Medium beginnt sich nach unten zu bewegen und vermischt sich mit kälteren Schichten, sodass letztlich eine Mischtemperatur erzeugt wird, die möglicherweise keine Entnahme von Wärmemengen mehr zulässt.

Bei einigen Kombispeichern bildet sich ein aus Kaltwasser bestehender Torus, der beim Absinken die Temperaturverhältnisse innerhalb des Kombispeichers nachhaltig stört.

Dieser nachteilige Effekt wird bei verschiedenen Herstellern solcher Kombispeicher durch den Einbau von Querschotten und Überströmkanälen in den Kombispeicher zu vermeiden versucht. So ist bei einer bekannten Anlage CTC Eco Zenith I 550 der Firma CTC AB, 341 26 Ljungby, Schweden, in einem solchen Kombispeicher ein Querschott eingebaut, das jeweils mit einem mehrfach gelochten Überströmkanal sowohl im oberen als auch im unteren Bereich versehen ist.

Bei dem Spiro-Kombispeicher der Firma FEURON AG, 9430 St. Margrethen, Schweiz, wird wiederum mit einem über das gesamte Volumen des Kombispeichers verteilt geführten Spiralwärmetauscher versucht, eine Schichtung des Mediums entsprechend der naturgegebenen Temperaturschichten möglichst lange beizubehalten.

In beiden oben beschriebenen Kombispeichern wird das zumeist mit der höchsten Temperatur zugeführte Medium eines solarthermischen Kollektors mit einem eigenen Wärmetauscher innerhalb des Kombispeichers zugeführt und derselbe in beiden Fällen am Behälterboden angeordnet. Beim Kombispeicher der CTC Eco Zenith I 550 Anlage erfolgt der Wärmetausch mit dem in der unteren Kammer vorhandenen kalten Medium, während beim Spiro-Kombispeicher der Firma FEURON AG zusätzlich ein enger spiralförmig gewundener Wärmetauscher in einem gesonderten Gehäuse eingeschlossen ist und mit einem Steigkanal bevorzugt das Ansteigen des erwärmten Mediums in den oberen Bereich des Kombispeichers erfolgen soll.

Beide Systeme haben den Nachteil, dass sie mit großen Volumina arbeiten und einen komplizierten inneren Aufbau haben. Die unweigerlich entstehende Temperaturschichtung und die technischen Vorkehrungen zum Unterbinden ungewollter Mischvorgänge machen zugleich die Kombispeicher in ihrem Verhalten träge. Der technische Aufwand und damit die Herstellungskosten sind hoch.

Für die Sicherstellung eines Wärmeaustauschs mit geringer Trägheit ist es aber unerlässlich, einen hoch effektiven Wärmeaustausch sicherzustellen.

Beim Spiro-Kombispeicher der Firma FEURON AG ist dafür eine Rohrschlange vorgesehen, die in Wellrohr ausgeführt ist und entsprechend der technischen Beschreibung dieses Kombispeichers im Inneren der Wellrohrleitung eine turbulente Strömung für einen effektiven Wärmeaustausch erzeugen soll. Ein effektiver Wärmeaustausch kann jedoch nicht erreicht werden, da das das Wellrohr umgebende Medium keine turbulente Strömung hat und besondere Vorkehrungen zur Erreichung dieser Strömungsform nicht vorhanden sind.

Deshalb besteht ein Bedürfnis, die Kombispeicher durch Wärmetauscher zu ersetzen, die mit deutlich verringerter Trägheit den Austausch von Wärmemengen zwischen einem primären und einem sekundären Medium ermöglichen, jedoch gleichzeitig die bei den oben beschriebenen Plattenwärmetauschern vorhandene Störanfälligkeit vermeiden. Bisher bekannte Einsatzbedingungen mit ihren unterschiedlichen Temperaturbereichen müssen dabei ebenso berücksichtigt werden.

Es ist deshalb Aufgabe der Erfindung, eine Verwendung für die Wärmesenke einer Heizungsanlage oder eines Wärmeversorgungssystems vorzuschlagen, der die Nachteile der im Stand der Technik üblichen Kombispeicher nicht hat, eine hohe Übertragungsleistung bei geringem Volumen hat, der von ankommenden Medien aus primären Leitungskreisen die Wärmemengen ohne große Trägheit auf ein ebenso im Wärmetauscher vorhandenes sekundäres Medium überträgt und somit eine schnelle Reaktion auf wechselnden Wärmebedarf ermöglicht, haltbar ist und außerdem einfach und kostengünstig aufgebaut werden kann, damit zugleich die Gesamtkosten für Heizungsanlagen bzw. Wärmeversorgungssysteme senkt und im übrigen den Wärmeausnutzungsgrad solcher Anlagen verbessert.

In der nachstehenden Beschreibung, den Ausführungsbeispielen und den Patentansprüchen werden die nachstehend aufgeführten Begriffe mit folgendem Bedeutungsinhalt verwendet:
Wärmetauscher - ist ein Röhrenwärmetauscher mit wenigstens einer in einem Behälter angeordneten Rohrschlange und nach außen geführten Anschlüssen für die Rohrschlange und den Behälterinnenraum.
Rohrschlange - ist ein schrauben- und/oder spiralförmig gewundenes Rohr, dessen Steigung gleichmäßig oder in verschiedenen Bereichen unterschiedlich sein kann.
Rohr - ist ein metallisches Rohr mit einer profilierten Wandung, bevorzugt ein Wellrohr mit einer parallelen oder einer schraubenförmig verlaufenden Wellung.
Separator - ist eine feste und für Flüssigkeiten undurchlässige Trennwand zwischen verschiedenen Medien. Er wird durch die Rohrwandung gebildet.
Medium - ist ein Fluid, das Wärmemengen enthalten und transportieren kann.
Erstes Medium - ist ein Fluid, das durch beliebige Wärmequellen erwärmt werden kann und in einem Wärmetauscher diese Wärmemengen an ein zweites Medium überträgt.
Zweites Medium - ist ein Fluid, das in einem Wärmetauscher vom ersten Medium Wärmemengen übernimmt und diese zu im System vorhandenen Verbrauchern oder zu Speichereinheiten transportiert.

Die oben stehende Aufgabe wird gelöst mit einer verwendung mit den Merkmalen des kennzeichnenden Teils des Patentanspruches 1 in Verbindung mit den Merkmalen des Oberbegriffes dieses Patentanspruches. Neben- und nachgeordnete Patentansprüche beschreiben Ausführungsformen des erfindungsgemäßen Wärmetauschers.

Nach der Erfindung wird die Aufgabe mit einem Wärmetauscher in der Bauart eines Röhrenwärmetauschers erfüllt. Dieser ist so ausgelegt, dass sein Behältervolumen mit dem ersten Medium ausgefüllt ist und ein zweites Medium durch eine gleichfalls im Behälter angeordnete Rohrschlange strömt.

Damit wird erreicht, dass stets eine ausreichend große Menge an aufgeheiztem erstem Medium vorhanden ist und das Wärmemengen abtransportierende zweite Medium diese Wärmemengen nach Bedarf und in kurzer Zeit sowie mit einem großen Förderstrom übernehmen kann.

Der Wärmetauscher erreicht dabei einen Umwandlungswirkungsgrad von wenigstens 90 Prozent, bezogen auf die mit dem ersten Medium zugeführten und die mit dem zweiten Medium abgeführten Wärmemengen unter den in Wärmeversorgungssystemen bestehenden Temperaturverhältnissen.

Um dies zu erreichen, hat der Wärmetauscher wenigstens folgende Parameter:
- Es wird ein Verhältnis der Volumina des Behälters und des Volumens der Rohrschlange angestrebt, das bei einem Wert von 5 oder darunter liegt.
- Der Behälter des Wärmetauschers ist stark wärmegedämmt.
- Die Rohrschlange besteht aus einem metallischen Werkstoff.
- Die Wandstärke des Rohres der Rohrschlange ist sehr gering.
- Die Rohrschlange ist in begrenztem Umfang im Behälter beweglich.
- Die Behälterform ist so gewählt, dass eine geringe Oberfläche des Behälters vorhanden ist.

Mit den oben beschriebenen Maßnahmen wird erfindungsgemäß erreicht, dass der Behälter des Wärmetauschers stets mit einer ausreichenden Menge an erwärmtem erstem Medium gefüllt ist. Entsteht ein Wärmebedarf, strömt das zweite Medium durch die Rohrschlange und es findet ein intensiver Wärmeaustausch statt.

Besonders bevorzugt wird hierbei eine Rohrschlange, die aus einem dünnwandigen Wellrohr besteht. Solcher Art Wellrohre haben Wandstärken im Bereich von wenigen zehntel Millimetern. Die Rohrwandung bildet also einen extrem dünnen Separator, durch den ein intensiver Wärmeübergang erreicht werden kann.

Erfindungsgemäß werden Edelstahlwellrohre für die Rohrschlange verwendet. Der verminderte Wärmedurchgang bei Edelstählen wird durch die geringe Wandstärke kompensiert.

Die schraubenförmig gewickelte Rohrschlange aus einem Wellrohr bewirkt bereits bei einer vergleichsweise geringen Strömungsgeschwindigkeit den Übergang in eine turbulente Strömung, wodurch der Austauschprozess in erheblichem Maße intensiviert wird.

Die Rohrschlange kann sich im Behälter in begrenztem Umfang bewegen, beispielsweise in Folge von Wärmedehnung. Dadurch und durch die überwiegend turbulenten Strömungen können sich im Bereich des Separators keine Ablagerungen bilden.

Der Behälter des Wärmetauschers hat bevorzugt eine zylindrische Form. Dessen Länge kann bis zum 6-fachen des Durchmessers betragen.

Das vergleichsweise geringe Behältervolumen bewirkt andererseits, dass auch das erste Medium ständig neu zugeführt werden muss und deshalb im Behälter ebenfalls eine hohe Strömungsgeschwindigkeit hat. So tritt auch auf dieser Seite des Separators eine weitgehend turbulente Strömung auf und der Austauschprozess ist zusätzlich intensiviert.

Mit den oben beschriebenen Maßnahmen wird verhindert, dass im Inneren des Behälters eine Schichtung des ersten Mediums nach der Temperatur entstehen kann. Damit werden Tori im ersten und Temperaturschwankungen im zweiten Medium weitgehend verhindert.

Der erfindungsgemäße Wärmetauscher kann so bei einem vergleichsweise geringen Volumen von etwa 60 I, einer Eingangstemperatur des ersten Mediums von etwa 90° C, einem Volumenstrom des ersten und zweiten Medium von jeweils etwa 3000 l/h und einem Temperaturgradienten von etwa 40° C eine spezifische Leistung von 750 W je 100 cm² Separatorfläche erreichen.

Damit erreichen die Leistungsparameter der erfindungsgemäßen Wärmetauscher die von Plattenwärmetauschern.

Es ist weiterhin möglich, den erfindungsgemäßen Wärmetauscher so auszuführen, dass die Rohrschlange im Behälterinneren zu einer Mehrfachanordnung aufgefächert wird. Damit lassen sich die Volumenverhältnisse zwischen erstem und zweitem Medium im Wärmetauscher zugunsten des zweiten Mediums beeinflussen. Die Mehrzahl an Rohrschlangen kann dabei entweder mit ihren einzelnen Anschlüssen nach außen geführt und außerhalb des Behälters verbunden oder innerhalb des Behälters verzweigt sein.

Im Fall, dass im Behälter mehr als eine Rohrschlange angeordnet sind und deren Anschlüsse nach außen geführt sind, kann eine der Rohrschlangen auch mit einer weiteren Wärmequelle verbunden sein.

Ebenso kann eine der Rohrschlangen mit einem Kreis eines Wärmeversorgungssystems verbunden sein, der ein anderes Temperaturniveau verlangt.

Eine bevorzugte Ausführungsform besteht darin, dass wenigstens eine zweite Rohrschlange dazu dient, ein drittes Medium von einer Wärmequelle oder von einem Wärmeverbraucher an den Wärmetauscher anzuschließen, wenn das dritte Medium aufgrund besonderer Eigenschaften nicht mit dem ersten oder dem zweiten Medium vermischt werden darf.

Abhängig von der konkreten Ausgestaltung eines Wärmeversorgungssystems, in dem der erfindungsgemäße Wärmetauscher zum Einsatz kommt, kann dieser mit einer Rohrschlange für die Brauchwasserversorgung versehen sein, sodass auf diese Weise die Bereitstellung von Warmwasser ermöglicht werden kann.

Ebenso abhängig von der Ausgestaltung eines Wärmeversorgungssystems, in dem der erfindungsgemäße Wärmetauscher zum Einsatz kommt, kann dieser mit einer elektrisch betriebenen Heizpatrone versehen sein, die entweder eine Versorgung mit Wärmemengen oder lediglich die Sicherstellung des Frostschutzes übernehmen kann.

Durch die profilierte Wandung der Rohrschlange vergrößert sich einerseits die dem Wärmeaustausch dienende Fläche, mithin die sogenannte Separatorfläche. Weiterhin erfährt das aufzuheizende zweite Medium in der Rohrschlange durch die profilierte Wandung eine turbulente Strömung, die den Wärmeaustausch intensiviert.

Nach der Erfindung wird der Wärmetauscher so ausgeführt, dass er bezogen auf den Wärmebedarf im Heizungskreis die geringst mögliche Trägheit beim Wärmeübergang hat. Um dies zu erreichen, wird der Wärmetauscher so ausgelegt, dass er einen Umwandlungs- Wirkungsgrad von wenigstens 90 Prozent hat.

Die Erfindung wird nachstehend anhand einiger Ausführungsbeispiele und Zeichnungen näher erläutert. Dabei zeigen:
- Fig. 1 -: Eine schematische Darstellung des erfindungsgemäßen Wärmetauschers.
- Fig. 2 -: Eine Ausführungsform des erfindungsgemäßen Wärmetauschers, bei der alle Rohrschlangen parallel geschaltet sind.
- Fig. 3 -: Eine Ausführungsform des erfindungsgemäßen Wärmetauschers, bei der alle Rohrschlangen innerhalb des Wärmetauschers parallel geschaltet sind.

Der erfindungsgemäße Wärmetauscher **1** besteht wenigstens aus einem Behälter **2,** einer den Behälter **2** umgebenden Isolierung **3** und einer Rohrschlange **4.**

Entgegen der Ausführungsform aus dem Stand der Technik bekannter Wärmetauscher für Heizungsanlagen oder Wärmeversorgungssysteme ist ein von Wärmeerzeugern bereitgestelltes aufgeheiztes erstes Medium im Innenraum **7** des Behälters **2** vorhanden und ein Wärmeverbraucher versorgendes zweites Medium, das durch Austauschprozesse aufgeheizt wird, strömt durch die Rohrschlange **4.**

Die Rohrschlange **4** ist mit ihren nach außen geführten Anschlüssen **5** und **6** mit einem Leitungskreis verbunden, in dem sich Wärmeverbraucher befinden. Im Innenraum **7** des Behälters **2** befindet sich das erste Medium, wobei der Behälter **2** über die Anschlüsse **8** und **9** mit dem ersten Leitungskreis verbunden ist, in dem Wärmeerzeuger angeordnet sind. Wärmeerzeuger können dabei thermische Solarkollektoren, Wärmepumpen, Heizkessel, Erdwärmesonden oder Einrichtungen, die Prozesswärme zurückgewinnen, sein.

Im erfindungsgemäßen Wärmetauscher **1** können eine zweite Rohrschlange **10** und eine dritte Rohrschlange **11** angeordnet sein, wobei diese mit ihren Anschlüssen **12** und **13** sowie **14** und **15** gleichfalls mit Wärmeverbrauchern verbunden sein können.

Die Rohrschlangen **4, 10** und **11** können mit ein und demselben Leitungskreis verbunden sein. Sie können ebenso verschiedene Leitungskreise mit einem erwärmten Medium speisen.

Im einfachsten Fall ist lediglich eine Rohrschlange **4** im Wärmetauscher **1** angeordnet.

Eine solche Anordnung hat folgende Vorteile, wenn ein Wärmetauscher **1** mit einem Volumen von 60 l zugrunde gelegt wird:
- Das Verhältnis zwischen dem ersten Medium im Innenraum **7** des Behälters **2** und dem zweiten Medium in der Rohrschlange **4** bewegt sich zwischen 1:2 bis 1:4. Für einen Wärmetauscher **1** mit einem Inhalt von 60 l bedeutet das, dass bis zu 24 l des zweiten Mediums in der Rohrschlange **4** enthalten sein können.
- Der Wärmetauscher **1** hat bei einem Volumenstrom von Q₁=1000 l/h, einer Eingangstemperatur von 60° C und einer Ausgangstemperatur von 40° C eine Leistung von 24 kW.
- In dem beschriebenen Fall beträgt die Übertragungsleistung des Separators/der Separatorwand 125 W/100 cm².
- Der Wärmetauscher **1** hat bei einem Volumenstrom von 470 l/h, einer Eingangstemperatur von 50° C und einer Ausgangstemperatur von 10° C eine Leistung von etwa 23 kW.
- Die spezifische Leistung des Separators kann dann 150 W/100 cm² betragen.
- Der Wärmetauscher **1** erreicht nach dem Aufheizen Eigenschaften, die denen eines Plattenwärmetauschers entsprechen. Lediglich beim Aufheizzyklus ist die sich aus den Volumenströmen am Ein- und Ausgang des Wärmetauschers **1** ergebende Trägheit vorhanden.
- Nach erfolgtem Aufheizen kann unter gleichen Bedingungen für eine beliebig lange Zeit ein Volumen von etwa 500 l aufgeheiztes zweites Medium mit einer Temperatur von 50° C entnommen werden.
- Der Wärmetauscher **1** hat eine rechnerisch ermittelte Spitzenleistung von 120 kW, bezogen auf einen Durchfluss von 3000 l/h.
   Er kann bei einem Stocken der Zufuhr von erwärmtem ersten Medium für eine Zeit von etwa 1 min den Austauschprozess mit einer Leistung von etwa 100 kW aufrechterhalten.
- Der Wärmetauscher **1** hat bei einem erhöhten Durchfluss von 3000 l/h, bei einer Eingangstemperatur von 90° C, einer Ausgangstemperatur von 50° C am Separator/der Separatorwand eine spezifische Leistung von 750 W/100 cm².

Unabhängig von der tatsächlichen Größe des erfindungsgemäßen Wärmetauscher 1 gilt weiterhin:
- Die übertragene Leistung ist direkt proportional zur Fläche des Separators, mithin zur Fläche der eingesetzten Wellrohrschlange und letztlich auch zur Anzahl der Wellrohrschlangen. Ebenso verhält sich die übertragene Leistung direkt proportional zum Volumenstrom auf der Primär- und der Sekundärseite sowie zum Temperaturgradienten Δt.
- Die Rohrschlange **4** besteht aus einem Edelstahlwellrohr.
- Das Edelstahlwellrohr ist parallel oder schraubenförmig profiliert.
- Die Wanddicke des Edelstahlwellrohrs liegt zwischen 0,1 mm und 0,5 mm. Damit wird durch die geringe Wanddicke der an sich ungünstigere Wärmeübergang bei Edelstählen gegenüber unedlen Stählen weitgehend unterdrückt.
- Die Rohrschlange **4** ist im Innenraum **7** des Behälters **2** begrenzt beweglich aufgehängt. Sie kann sich aufgrund von Temperaturänderungen ausdehnen und/oder ihre Form geringfügig ändern.
- Die Strömung in der Rohrschlange ist durch die Verwendung von Wellrohren bereits bei geringen Strömungsgeschwindigkeiten turbulent und sichert damit einen intensiven Austauschprozess.
- Die Volumenverhältnisse und die geometrische Gestaltung der Rohrschlange **4** sind so gewählt, dass auch im Innenraum **7** des Behälters **2** eine turbulente Strömung herrscht und damit der Austauschprozess auf beiden Seiten des Separators gleich intensiv abläuft.
- Durch die Wahl einer Rohrschlange **4** aus Edelstahl-Wellrohr in Verbindung mit ihren Formveränderungen und den turbulenten Strömungen werden Ablagerungen auf dem Separator vermieden und der Austauschprozess kann dabei über lange Zeit mit gleicher Intensität erhalten bleiben.
- Durch die gewählten Volumenverhältnisse zwischen Innenraum **7** und Rohrschlange **4** und durch die Form derselben können im Innenraum keine temperaturabhängigen Schichtungen des ersten Mediums entstehen.

Damit ist gewährleistet, dass der Wärmetauscher **1** in jedem Betriebszustand einen auf das erreichbare Maximum ausgelegten Austauschprozess realisiert und dabei in jedem Fall einen über 90 % liegenden Wirkungsgrad erreicht.

Der effektiv geführte Austauschprozess bewirkt ferner, dass eine Solltemperatur von 50° C im zweiten Medium in einem Zehntel der Zeit erreicht wird, die ein im Stand der Technik bekannter Kombispeicher benötigt.

Die außerordentlich geringe Trägheit des Wärmetauschers **1** wird neben den oben bereits aufgeführten Maßnahmen dadurch erreicht, dass die mit der Rohrschlange **4** realisierte Separatorfläche einen Wert zwischen 150 cm² - 700 cm² je Liter Behältervolumen hat.

Die Erreichung eines solch hohen Wertes kann auch dadurch ermöglicht sein, dass weitere Rohrschlangen **10** und **11** im Behälter **2** angeordnet sind.

Die Rohrschlangen **4, 10** und **11** können als schraubenförmige Wickel, als spiralförmige Wickel oder als Kombination aus beiden Formen ausgeführt sein.

Besondere Ausführungsformen des erfindungsgemäßen Wärmetauschers 1 können dadurch entstehen, dass die Rohrschlangen **4, 10** und **11** mit einer Verbindung **16** außerhalb der Isolierung **3** verbunden sind.

Es ist ebenso möglich, die Verbindung **16** nur zwischen zwei der vorhandenen Rohrschlangen **4, 10** und **11** auszuführen, während die verbleibende Rohrschlange einem gesonderten Leitungskreis zugeordnet ist. Dies ist beispielsweise die Vorzugsvariante, wenn zusätzlich zum Heizungs- oder Wärmeversorgungssystem eine Brauchwasseraufbereitung erfolgen muss.

Die Zusammenschaltung der Rohrschlangen **4, 10** und **11** kann auch im Innenraum **7** des Behälters **2** mit einer Verbindung **17** ausgeführt sein. In diesem Fall ist die Zusammenschaltung im von der Isolierung **3** umschlossenen Bereich erfolgt und es sind lediglich noch die Anschlüsse der Rohrschlange **4** durch die Isolierung nach außen geführt. Auf diese Weise entsteht ein effektiver Wärmetauscher mit einer großen Separatorfläche.

Letztlich bildet ein solcher erfindungsgemäßer Wärmetauscher die Möglichkeit, nach der Art eines Baukastensystems verschiedene Ausführungsformen zu gestalten und diesen somit an bestimmte Einsatzverhältnisse anzupassen.

Die oben beschriebene Anordnung kann mit bekannten Mitteln als stehende oder als hängende Anordnung oder als Kombination aus beiden Möglichkeiten ausgeführt sein

Es ist ferner möglich, den erfindungsgemäßen Wärmetauscher in vorkonfektionierter Form mit den notwendigen Leitungsanschlüssen und gegebenenfalls mit Ventilen und Umwälzpumpen kombiniert auszuführen.

Die Isolierung **3** des Wärmetauschers **1** kann nach den Gesichtspunkten einer optimalen Energieausnutzung ausgelegt sein. Sie kann ferner Leitungen, Ventile und Umwälzpumpen einschließen. Ebenso kann sie abnehmbar gestaltet sein.

Die Erfindung hat also den Vorteil, dass sie Wärmetauscher für Heizungs- oder Wärmeversorgungssysteme vorschlägt, die effizient arbeiten, deren Abmessungen klein sind, die mit geringer Trägheit erwärmte Medien bereitstellen und im übrigen kostengünstig und mit geringem Material- und Herstellungsaufwand erzeugt werden können.

### Bezugszeichenliste

- 1: Wärmetauscher
- 2: Behälter
- 3: Isolierung
- 4: Rohrschlange
- 5: Anschluss
- 6: Anschluss
- 7: Innenraum
- 8: Anschluss
- 9: Anschluss
- 10: Rohrschlange
- 11: Rohrschlange
- 12: Anschluss
- 13: Anschluss
- 14: Anschluss
- 15: Anschluss
- 16: Verbindung
- 17: Verbindung

## Patentansprüche

1. Verwendung eines Röhrenwärmetauschers für einen Wärmetauscher (1) für eine Wärmesenke in einer Heizungsanlage oder einem Wärmeversorgungssystem, wobei
derselbe aus
einem geschlossenen Behälter (2),
einer im Behälter (2) angeordneten, spiral- oder schraubenförmig gewickelten Rohrschlange (4)
aus einem Wellrohr oder einem Wellschlauch
sowie einer den Behälter (2) umschließenden Isolierung (3), besteht, wobei
ein erstes wärmeführendes Medium den Innenraum (7) des Behälters (2) befüllt,
die Rohrschlange (4) ein zweites wärmeführendes Medium enthält, **dadurch gekennzeichnet daß** das Volumen des ersten Mediums im Innenraum (7) des Behälters (2) höchstens das 6-fache des Volumens des zweiten Mediums in der Rohrschlange (4) beträgt
und die Rohrschlange (4) eine Separatorfläche von wenigstens 150 cm² bezogen auf einen Liter Behälterinhalt hat.

2. Verwendung eines Wärmetauschers (1) nach Patentanspruch 1
**dadurch gekennzeichnet, dass**
derselbe ein Volumen von etwa 60 l hat

3. Verwendung eines Wärmetauschers (1) nach Patentanspruch 1,
**dadurch gekennzeichnet, dass**
die Rohrschlange (4) mehrsträngig aufgeteilt ist und wenigstens eine äußere und eine innere Rohrschlange koaxial zueinander angeordnet sind.

4. Verwendung eines Wärmetauschers (1) nach Patentanspruch 1,
**dadurch gekennzeichnet, dass**
im Behälter wenigstens eine weitere Rohrschlange angeordnet ist, die mit einem unabhängigen Leitungskreis, der ein drittes Medium führt, verbunden ist.

5. Verwendung eines Wärmetauschers (1) nach Patentanspruch 1,
**dadurch gekennzeichnet, dass**
das in der weiteren Rohrschlange geführte dritte Medium in einem offenen Kreislauf geführt ist.

6. Verwendung eines Wärmetauschers (1) nach Patentanspruch 4,
**dadurch gekennzeichnet, dass**
das dritte Medium dem Wärmetauscher Wärmemengen zu- und/oder abführt.

## Claims

1. Use of a tubular heat exchanger for a heat exchanger (1) for a heat sink in a heating system or a heat supply system,
wherein
said heat exchanger is composed of
a closed container (2),
a coil tube (4) which is wound in a spirally or helically manner and is arranged in the container (2) and is made from a corrugated tube or a corrugated hose,
and insulation (3) enclosing the container (2),
wherein
a first heat-carrying medium fills the interior chamber (7) of the container (2),
the coil tube (4) contains a second heat-carrying medium,
**characterized in that**
the volume of the first medium in the interior chamber (7) of the container (2) is at most 6 times the volume of the second medium in the coil tube (4),
and the coil tube (4) has a separator surface of at least 150 cm² based on one liter of container contents.

2. The use of a heat exchanger (1) according to claim 1,
**characterized in that**
said heat exchanger has a volume of approximately 60 l.

3. The use of a heat exchanger (1) according to claim 1,
**characterized in that**
the tube coil (4) is subdivided to have multiple lines, and at least one outer and one inner coil tube are arranged coaxially to one another.

4. The use of a heat exchanger (1) according to claim 1,
**characterized in that**
at least one further coil tube is arranged in the container, which further coil tube is connected to an independent line circuit which carries a third medium,.

5. The use of a heat exchanger (1) according to claim 1,
**characterized in that**
the third medium carried in the further coil tube is carried in an open circuit.

6. The use of a heat exchanger (1) according to claim 4,
**characterized in that**
the third medium supplies heat quantities to and/or discharges heat quantities from the heat exchanger.

## Revendications

1. Emploi d'un échangeur de chaleur à tubes pour un échangeur de chaleur (1) pour un dissipateur de chaleur dans une installation de chauffage ou un système de fourniture de chaleur,
sachant que
celui-ci est composé
d'un récipient (2) fermé,
d'un serpentin (4) spiralé ou hélicoïdal, disposé dans le récipient (2) formé d'un tube ondulé ou d'un flexible ondulé
ainsi que d'une isolation (3) entourant le récipient (2), sachant qu'un premier fluide caloporteur remplit l'espace intérieur (7) du récipient (2),
le serpentin (4) contient un deuxième fluide caloporteur,
**caractérisé en ce que** le volume du premier fluide dans l'espace intérieur (7) du récipient (2) fait au plus 6 fois le volume du deuxième fluide dans le serpentin (4)
et le serpentin (4) présente une surface séparatrice d'au moins 150 cm² rapporté à un contenu du récipient en litres.

2. Emploi d'un échangeur de chaleur (1) selon la revendication 1, **caractérisé en ce que**
celui-ci possède un volume d'environ 60 l.

3. Emploi d'un échangeur de chaleur (1) selon la revendication 1,
**caractérisé en ce que**
le serpentin (4) est divisé en plusieurs enroulements et au moins un serpentin extérieur et un serpentin intérieur sont disposés coaxialement l'un à l'autre.

4. Emploi d'un échangeur de chaleur (1) selon la revendication 1, **caractérisé en ce qu'**au moins un serpentin supplémentaire est disposé dans le récipient, lequel est relié à un circuit de conduits indépendant qui transporte un troisième fluide.

5. Emploi d'un échangeur de chaleur (1) selon la revendication 1 **caractérisé en ce que**
le troisième fluide transporté dans le serpentin supplémentaire est dirigé dans un circuit ouvert.

6. Emploi d'un échangeur de chaleur (1) selon la revendication 4 **caractérisé en ce que**
le troisième fluide apporte à l'échangeur de chaleur et/ou évacue de l'échangeur de chaleur, des quantités de chaleur.
